# EUROPÄISCHE PATENTSCHRIFT

(11) **EP 2 591 862 B1**
(45) Veröffentlichungstag und Bekanntmachung des Hinweises auf die Patenterteilung: **08.08.2018**
(21) Anmeldenummer: 12007200.4
(22) Anmeldetag: 18.10.2012
(51) Int. Cl.: B05C 5/00

(54) **Vorhang-Auftragswerk**
Curtain coater
Dispositif de couchage au rideau

(30) Priorität: 09.11.2011 DE 102011118053
(43) Veröffentlichungstag der Anmeldung: 15.05.2013
(73) Patentinhaber: Andritz Küsters GmbH, 47805 Krefeld (DE)
(72) Erfinder: Davydenko, Eduard, 47929 Grefrath-Oedt (DE); Pesch, Andreas, 47799 Krefeld (DE)
(74) Vertreter: Henseler, Daniela

(56) Entgegenhaltungen:
- DE-A1-102008 040 584
- DE-A1-102009 048 820
- DE-B3-102009 036 853

## Beschreibung

Die Erfindung betrifft ein Vorhang-Auftragswerk zum Abgeben von flüssigem oder pastösem Auftragsmedium nach dem Oberbegriff des Anspruchs 1.

Aus DE 10 2009 048 820 A1 sind die Merkmale des Oberbegriffs des Anspruchs 1 bekannt.

Aus DE 10 2009 036 853 B3 ist ein gattungsgemäßes Vorhang-Auftragswerk bekannt, das eine Vergleichmäßigung der Druck- und/oder Mengenverteilung des Auftragsmediums in Querrichtung des Auftragswerks gewährleistet. Eine erste und eine zweite Verteilerkammer sind dazu in Strömungsrichtung hintereinander angeordnet und zwischen diesen erstreckt sich ein Strömungsspalt, der in Sektionsströme unterteilt ist.

Bei der Beschichtung einer Papier- oder Kartonbahn mit einem Vorhang-Auftragswerk soll die Streichmasse möglichst gleichmäßig über die gesamte Bahnbreite aufgetragen werden. Die Auftragsdicke muss möglichst konstant über die gesamte Bahnoberfläche sein. Die Grundvoraussetzung dafür ist eine gleichmäßige Verteilung der Streichmasse über die Auslaufbreite hinsichtlich des Volumenstroms und der Geschwindigkeit. Diese Aufgabe ist bei großen Arbeitsbreiten von beispielsweise 8 bis 10 m und geringen Auftragsgewichten von beispielsweise 2 bis 10 g/m² besonders schwierig zu erfüllen. Schwankende Betriebsbedingungen wie beispielsweise große Variationsbereiche hinsichtlich der Viskosität der Streichfarbe und der Auftragsmengen stellen eine zusätzliche Herausforderung beim Erzielen einer gleichmäßigen Verteilung des Auftrags dar.

Aus DE 197 55 625 A1 ist ein Vorhang-Auftragswerk bekannt, bei dem der Düsenkörper aus zwei wandförmigen Teilen besteht, die eine der gewünschten Arbeitsbreite entsprechende Länge besitzen. In eine Längsseite eines der Teile ist eine Längsnut eingearbeitet, die nach dem Zusammenfügen der beiden Teile eine Verteilerkammer bildet. An die Verteilerkammer ist ein über die Arbeitsbreite sich erstreckender Austrittskanal angeschlossen, aus dem die Streichfarbe austritt. Um auf Papier- oder Kartonbahnen mit großer Breite auch geringe Mengen an Streichfarbe unter schwankenden Bedingungen, z.B. schwankender Viskosität oder sich ändernden Auftragsmengen, gleichmäßig über die Arbeitsbreite störungsfrei auftragen zu können, werden die Strömungsverhältnisse in der Verteilerkammer über die zugeführten Volumenströme beeinflusst. An die Verteilerkammer sind dazu mindestens zwei Zuführkanäle angeschlossen, die jeweils eine Einrichtung zur Einstellung des zugeführten Volumenstroms an Streichfarbe aufweisen. Bevorzugt werden Schlauchklemm- oder Membranventile für die Volumenstromeinstellung verwendet. Die Volumenströme eines jeden Zuführkanals werden also separat eingestellt. Für eine weitere Vergleichmäßigung ist zwischen der Verteilerkammer und dem Austrittskanal eine zweite Verteilerkammer angeordnet. Zwischen der dann ersten Verteilerkammer und der zweiten Verteilerkammer befindet sich ein zusätzlicher Strömungskanal. Nachteilig ist das Erfordernis zusätzlicher Stellglieder für die Querprofileinstellung. Nachteilig ist ferner, dass sich die einzelnen Teilströme aus den einzelnen Sektionen nicht zu einer einheitlichen Filmströmung im Austrittsspalt verbinden lassen. Im Austrittsspalt und im Vorhang entstehen dann Streifen, die zu Beschichtungsfehlern führen und die Produktionsstörungen verursachen.

Aufgabe der Erfindung ist es daher, ein Vorhang-Auftragswerk zu schaffen, das eine hohe Gleichmäßigkeit der Verteilung eines Auftragsmediums über eine Auslaufbreite gewährleistet.

Diese Aufgabe wird durch die Merkmale des Anspruchs 1 gelöst.

Hierdurch wird ein Vorhang-Auftragswerk geschaffen, das die Sektionsströme (Teilströme) zu einer einheitlichen Filmströmung im Vorhang verbindet und eine Streifenbildung vermeidet. Eine Vergleichmäßigung der Druck- und/oder Mengenverteilung des Auftragsmediums in Querrichtung des Auftragswerks ist so kombinierbar mit einer einheitlichen Filmströmung. Die Strömungswegmuster sind labyrinthische Strömungswegmuster.

Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.
Fig. 1 zeigt schematisch eine Querschnittsansicht des Düsenkörpers eines Vorhang-Auftragswerks,
Fig. 2 zeigt schematisch eine perspektivische Ansicht einer zweiten Verteilerkammer gemäß einem ersten Ausführungsbeispiel,
Fig. 3 zeigt schematisch eine perspektivische Ansicht einer zweiten Verteilerkammer gemäß einem zweiten Ausführungsbeispiel,
Fig. 4 zeigt schematisch eine Querschnittsansicht einer Kaskadendüse für eine mehrschichtige Bahnbeschichtung.

Die Erfindung betrifft ein Vorhang-Auftragswerk zum Abgeben von flüssigem oder pastösem Auftragsmedium in Form eines sich im Wesentlichen schwerkraftbedingt bewegenden Vorhangs an eine bewegte Papier- oder Kartonbahn.

Wie Fig. 1 zeigt, umfasst das Vorhang-Auftragswerk einen Düsenkörper, der eine erste, längs einer Aufgabebreite sich erstreckende Verteilerkammer 1 aufweist. Dieser Verteilerkammer 1 wird über mindestens eine Zufuhrleitung (nicht dargestellt) das Auftragsmedium zugeführt. Die Strömungsrichtung S des zuzuführenden Auftragsmediums kann von einem Ende der Verteilerkammer 1 her ausgehen. Der Düsenkörper umfasst ferner eine zweite Verteilerkammer 3, die das Auftragsmedium über einen Auslaufspalt 4 als Vorhang abgibt. Zwischen der ersten 1 und zweiten Verteilerkammer 3 ist ein zusätzlicher Strömungskanal 2 vorgesehen, der das Auftragsmedium in Sektionsströme 2.1, 2.2, 2.3 zerlegt. Die Strömungsrichtung S erfolgt hier senkrecht zur Querrichtung des Vorhang-Auftragswerks.

Die zweite Verteilerkammer 3 besitzt in Strömungsrichtung S einen Strömungsweg mit mehreren Richtungsänderungen, der durch Drosselstellen 3.1 und Expansionskammern 3.2 verläuft. Wie Fig. 1 zeigt, schließt an den Strömungskanal 2 vorzugsweise eine erste Drosselstelle 3.1 an. Diese erste Drosselstelle 3.1 wird beispielsweise von einer Strömungsschlinge gebildet, die den Strömungsweg reduziert. Bei der Drosselstelle 3.1 handelt es sich somit um eine lokale Strömungswegverengung. Diese Reduzierung des Strömungsweges erfolgt exzentrisch zu einer Strömungsmittellinie des Strömungskanals 2. An die erste Drosselstelle 3.1 schließt sich in Strömungsrichtung S vorzugsweise eine erste Expansionskammer 3.2 an, in der der Querschnitt des Strömungsweges gegenüber der Drosselstelle 3.1 größer ist. Vorzugsweise ist der Strömungsquerschnitt im Wesentlichen gleich dem Strömungsquerschnitt des Strömungskanals 2 oder größer als dieser. An die erste Expansionskammer 3.2 schließt sich vorzugsweise eine zweite Drosselstelle 3.1 an, die wiederum exzentrisch angeordnet ist, jedoch seitenversetzt zur Strömungsmittellinie des Strömungskanals 2. An die zweite Drosselstelle 3.1 schließt sich vorzugsweise eine zweite Expansionskammer 3.2 an, an die sich eine dritte Drosselstelle 3.1, seitenversetzt zur zweiten Drosselstelle 3.1, anschließt. Vor dem Auslaufspalt 4 ist vorzugsweise noch eine weitere Expansionskammer 3.2 vorgesehen, deren Abmessungen gegenüber den vorgeordneten Expansionskammern 3.2 größer sein kann. Aufgrund der exzentrischen Anordnung der Drosselstellen 3.1 besitzt der Strömungsweg mehrere Richtungsänderungen, die für eine Anbindung der Strömungsränder der Sektionsströme 2.1, 2.2, 2.3 sorgen, wobei die Expansionskammern 3.2 für hinreichende zwischenzeitliche Beruhigungen der Strömung sorgen. Das Ergebnis ist die Bildung einer einheitlichen Filmströmung in der Verteilerkammer 3, ausgehend von den Sektionsströmen 2.1, 2.2, 2.3. Die Anordnung der Drosselstellen 3.1 kann dabei ein Strömungswegemuster bestimmen.

In Strömungsrichtung sind eine Drosselstelle 3.1 und eine Expansionskammer 3.2 vorzugsweise abwechselnd angeordnet. Die Drosselstellen 3.1 und die Expansionskammern 3.2 sind ferner vorzugsweise jeweils maschinenbreit ausgebildet. Der Richtungswechsel im Strömungsweg kann beispielsweise regelmäßig sein.

Die zweite Verteilerkammer 3 ist labyrinthisch ausgebildet.

Die Drosselstellen 3.1 können eine Abfolge von Strömungsschlingen bilden, wobei zwischen zwei Strömungsschlingen jeweils eine Expansionskammer 3.2 angeordnet ist.

Mindestens drei Drosselstellen 3.1 und zwei Expansionskammern 3.2 sind vorzugsweise in Strömungsrichtung S nacheinander angeordnet.

Wie Fig. 2 zeigt, ist der Strömungskanal 2 in eine Vielzahl einzelner Führungskanäle für die Sektionsströme 2.1, 2.2, 2.3 zerlegt. Wie das Ausführungsbeispiel der Fig. 3 zeigt, können die Führungskanäle für die Sektionsströme 2.1, 2.2, 2.3 auslaufseitig jeweils in einen Diffusor 5.1, 5.2, 5.3 für ein auslaufseitiges Zusammenführen der Sektionsströme 2.1, 2.2, 2.3 übergehen.

Die Sektionsströme 2.1, 2.2, 2.3 erstrecken sich vorzugsweise senkrecht zur Querrichtung des Auftragswerks von der ersten Verteilerkammer 1. Weiterhin sind die Sektionsströme 2.1, 2.2, 2.3 vorzugsweise in einer Zeile angeordnet.

Zwischen die auslaufseitigen Enden der Sektionsströme 2.1, 2.2, 2.3 und die zweite Verteilerkammer 3 kann noch eine restliche Teilhöhe eines Strömungskanals 6 in Form eines maschinenbreiten Strömungsspaltes ausgebildet sein, um die einzelnen Sektionsströme 2.1, 2.2, 2.3 wieder zusammenzuführen, bevor der Eintritt in die zweite Verteilerkammer 3 erfolgt.

Die strömungsberührten Teile des Vorhang-Auftragswerks werden mechanisch und chemisch beansprucht. Vorteilhaft ist deshalb, diese aus nicht rostenden Stählen herzustellen, beispielsweise aus folgenden Werkstoffen wie molybdänfreie Cr-Ni-Stähle, molybdänhaltige Cr-Ni-Stähle oder ferritisch-austenistische Duplexstähle.

Alternativ kann der Düsenkörper aus einem thermoplastischen Kunststoff bestehen. Um hohe Anforderungen an die Formstabilität, chemische Beständigkeit, Verhalten gegen Feuchtigkeit (Feuchtigkeitsaufnahme unter 1,5 %), Maßhaltigkeit (geringe Quellung unter 0,1 %) zu erfüllen, eignen sich die Hochleistungskunststoffe (amorph und teilkristallin) wie beispielsweise PEI, PEEK, PPSU, PTFE, PVDF, POM nach DIN EN ISO 1043-1 als Werkstoff zur Herstellung des Düsenkörpers, insbesondere des Grundkörpers 2.4.

Der erfindungsgemäß beschriebene Düsenkörper kann für ein Vorhangstreichen nach dem Slide-Die-Verfahren oder einem Slot-Die-Verfahren eingesetzt werden.

Fig. 4 zeigt ein Vorhang-Auftragswerk zum mehrschichtigen Auftragen von flüssigem oder pastösem Medium an eine bewegte Papier- oder Kartonbahn. Der Düsenkörper bildet getrennte Medienströme 10, 11 für die aufzutragenden Schichten, die zu einem Vorhang 12 am Austritt der Auslaufspalte 4 eines Kaskadendüsenkörpers zusammengeführt werden. Dazu sind mehrere der vorstehend beschriebenen Düsenkörper nebeneinander angeordnet, hier beispielsweise zwei. Über eine Zuführlippe 13 mit einer Abströmkante 14 fließt der aus den Auslaufspalten 4 austretende Vorhang 12 auf die bewegte Bahn 15, die sich unter der Streicheinrichtung in Transportrichtung T bewegt.

Abweichend von den Ausführungsbeispielen der Fig. 1 bis Fig. 3 ist bei dem Ausführungsbeispiel gemäß Fig. 4 die Strömungsrichtung S aufwärtsgerichtet. Gemäß Fig. 1 bis Fig. 3 ist die Strömungsrichtung S abwärtsgerichtet. Im Übrigen gelten die vorstehenden Ausführungen hier entsprechend.

## Patentansprüche

1. Vorhang-Auftragswerk zum Abgeben von flüssigem oder pastösem Auftragsmedium in Form eines sich im Wesentlichen schwerkraftbedingt bewegenden Vorhangs an eine bewegte Papier- oder Kartonbahn, umfassend einen Düsenkörper, der eine erste, längs einer Aufgabebreite sich erstreckende Verteilerkammer (1), der das Auftragsmedium über mindestens eine Zufuhrleitung zugeführt wird, und in Strömungsrichtung (S) einen Strömungskanal (2), der das Auftragsmedium in Sektionsströme (2.1, 2.2, 2.3) zerlegt, und eine zweite Verteilerkammer (3) aufweist, die das Auftragsmedium über einen Auslaufspalt (4) als Vorhang abgibt, **dadurch gekennzeichnet, dass** die zweite Verteilerkammer (3) labyrinthisch ausgebildet ist und in Strömungsrichtung (S) einen Strömungsweg mit mehreren Richtungsänderungen besitzt, der durch Drosselstellen (3.1) und Expansionskammern (3.2) verläuft.

2. Vorhang-Auftragswerk nach Anspruch 1, **dadurch gekennzeichnet, dass** der Richtungswechsel regelmäßig ist.

3. Vorhang-Auftragswerk nach Anspruch 1 oder 2, **dadurch gekennzeichnet, dass** die Drosselstellen (3.1) und die Expansionskammern (3.2) jeweils maschinenbreit ausgebildet sind.

4. Vorhang-Auftragswerk nach einem der Ansprüche 1 bis 3, **dadurch gekennzeichnet, dass** in Strömungsrichtung abwechselnd eine Drosselstelle (3.1) und eine Expansionskammer (3.2) angeordnet sind.

5. Vorhang-Auftragswerk nach einem der Ansprüche 1 bis 4, **dadurch gekennzeichnet, dass** die Anordnung der Drosselstellen (3.1) ein Strömungswegemuster bestimmt.

6. Vorhang-Auftragswerk nach einem der Ansprüche 1 bis 5, **dadurch gekennzeichnet, dass** die Drosselstellen (3.1) eine Abfolge von Strömungsschlingen bilden, wobei zwischen zwei Strömungsschlingen jeweils eine Expansionskammer (3.2) angeordnet ist.

7. Vorhang-Auftragswerk nach einem der Ansprüche 1 bis 6, **dadurch gekennzeichnet, dass** mindestens drei Drosselstellen (3.1) und zwei Expansionskammern (3.2) in Strömungsrichtung (S) nacheinander angeordnet sind.

8. Vorhang-Auftragswerk nach einem der Ansprüche 1 bis 7, **dadurch gekennzeichnet, dass** der Strömungskanal (2) in eine Vielzahl einzelner Führungskanäle zerlegt ist, die auslaufseitig jeweils in einen Diffusor (5.1, 5.2, 5.3) für ein auslaufseitiges Zusammenführen der Sektionsströme (2.1, 2.2, 2.3) übergehen.

9. Vorhang-Auftragswerk nach einem der Ansprüche 1 bis 8, **dadurch gekennzeichnet, dass** die Sektionsströme (2.1, 2.2, 2.3) sich senkrecht zur Querrichtung des Auftragswerks von der ersten Verteilerkammer (1) erstrecken.

10. Vorhang-Auftragswerk nach einem der Ansprüche 1 bis 9, **dadurch gekennzeichnet, dass** die Sektionsströme (2.1, 2.2, 2.3) in einer Zeile angeordnet sind.

## Claims

1. Curtain coater for discharging liquid or pasty application medium in the form of a curtain moving substantially under the force of gravity onto a moving paper or board web, comprising a nozzle body which has a first distributor chamber (1) extending along a discharge width, to which the application medium is supplied via at least one supply line, and in the flow direction (S), a flow channel (2) which breaks up the application medium into sectional flows (2.1, 2.2, 2.3), and has a second distributor chamber (3), which discharges the application medium as a curtain via an outlet slot (4), **characterized in that** the second distributor chamber (3) shows a labyrinthine form and, in the flow direction (S), has a flow path with a plurality of direction changes, which runs through throttling points (3.1) and expansion chambers (3.2).

2. Curtain coater according to claim 1, **characterized in that** the direction change is regular.

3. Curtain coater according to claims 1 or 2, **characterized in that** the throttling points (3.1) and the expansion chambers (3.2) are each formed to be as wide as the machine.

4. Curtain coater according to one of claims 1 to 3, **characterized in that** a throttling point (3.1) and an expansion chamber (3.2) are arranged alternately in the flow direction.

5. Curtain coater according to one of claims 1 to 4, **characterized in that** the arrangement of the throttling points (3.1) determines a flow path pattern.

6. Curtain coater according to one of claims 1 to 5, **characterized in that** the throttling points (3.1) form a sequence of flow loops, in each case an expansion chamber (3.2) being arranged between two flow loops.

7. Curtain coater according to one of claims 1 to 6, **characterized in that** at least three throttling points (3.1) and two expansion chambers (3.2) are arranged one after another in the flow direction (S).

8. Curtain coater according to one of claims 1 to 7, **characterized in that** the flow channel (2) is broken down into a multiplicity of individual guide channels which each merge on the outlet side into a diffuser (5.1, 5.2, 5.3) for the sectional flows (2.1, 2.2, 2.3) to be led together on the outlet side.

9. Curtain coater according to one of claims 1 to 8, **characterized in that** the sectional flows (2.1, 2.2, 2.3) extend from the first distributor chamber (1) at right angles to the transverse direction of the coater.

10. Curtain coater according to one of claims 1 to 9, **characterized in that** the sectional flows (2.1, 2.2, 2.3) are arranged in a row.

## Revendications

1. Mécanisme d'enduction à rideau servant à distribuer un milieu d'enduction fluide ou pâteux sous la forme d'un rideau se déplaçant sensiblement du fait de la force de gravité au niveau d'une bande de papier ou de carton déplacée, comprenant un corps de buse, qui présente une première chambre de répartition (1) s'étendant le long d'une largeur de distribution, à laquelle le milieu d'enduction est amené par l'intermédiaire d'au moins un conduit d'amenée, et, dans la direction d'écoulement (S), un canal d'écoulement (2), qui divise le milieu d'enduction en flux de section (2.1, 2.2, 2.3), et une deuxième chambre de répartition (3), qui distribue le milieu d'enduction par l'intermédiaire d'une fente de vidange (4) en tant que rideau, **caractérisé en ce que** la deuxième chambre de répartition (3) est réalisée de manière labyrinthique et possède dans la direction d'écoulement (S) un trajet d'écoulement avec plusieurs modifications de direction, qui s'étend à travers des points d'étranglement (3.1) et des chambres d'expansion (3.2).

2. Mécanisme d'enduction à rideau selon la revendication 1, **caractérisé en ce que** le changement de direction est régulier.

3. Mécanisme d'enduction à rideau selon la revendication 1 ou 2, **caractérisé en ce que** les points d'étranglement (3.1) et les chambres d'expansion (3.2) sont réalisés respectivement sur la largeur de machine.

4. Mécanisme d'enduction à rideau selon l'une quelconque des revendications 1 à 3, **caractérisé en ce qu'**un point d'étranglement (3.1) et une chambre d'expansion (3.2) sont agencés en alternance dans la direction d'écoulement.

5. Mécanisme d'enduction à rideau selon l'une quelconque des revendications 1 à 4, **caractérisé en ce que** l'agencement des points d'étranglement (3.1) définit un modèle de trajet d'écoulement.

6. Mécanisme d'enduction à rideau selon l'une quelconque des revendications 1 à 5, **caractérisé en ce que** les points d'étranglement (3.1) forment une séquence de boucles d'écoulement, dans lequel respectivement une chambre d'expansion (3.2) est agencée entre deux boucles d'écoulement.

7. Mécanisme d'enduction à rideau selon l'une quelconque des revendications 1 à 6, **caractérisé en ce qu'**au moins trois points d'étranglement (3.1) et deux chambres d'expansion (3.2) sont agencés les uns après les autres dans la direction d'écoulement (S).

8. Mécanisme d'enduction à rideau selon l'une quelconque des revendications 1 à 7, **caractérisé en ce que** le canal d'écoulement (2) est divisé en une pluralité de divers canaux de guidage, qui deviennent côté vidange respectivement un diffuseur (5.1, 5.2, 5.3) pour un regroupement côté vidange des flux de section (2.1, 2.2, 2.3).

9. Mécanisme d'enduction à rideau selon l'une quelconque des revendications 1 à 8, **caractérisé en ce que** les flux de section (2.1, 2.2, 2.3) s'étendent de manière perpendiculaire par rapport à la direction transversale du mécanisme d'enduction depuis la première chambre de répartition (1).

10. Mécanisme d'enduction à rideau selon l'une quelconque des revendications 1 à 9, **caractérisé en ce que** les flux de section (2.1, 2.2, 2.3) sont agencés dans une ligne.
